# EUROPÄISCHE PATENTSCHRIFT

(11) **EP 0 050 320 B1**
(45) Veröffentlichungstag und Bekanntmachung des Hinweises auf die Patenterteilung: **06.02.1985**
(21) Anmeldenummer: 81108379.9
(22) Anmeldetag: 15.10.1981
(51) Int. Cl.: E05D 11/10, E05D 3/06

(54) **Scharniergelenk**
Hinge
Charnière

(30) Priorität: 17.10.1980 DE 3039327
(43) Veröffentlichungstag der Anmeldung: 28.04.1982
(73) Patentinhaber: Arturo Salice S.p.A., I-22060 Novedrate (Como) (IT)
(72) Erfinder: Salice, Luciano, I-22060 Carimate Como (IT)
(74) Vertreter: Lorenz, Eduard

## Beschreibung

Die Erfindung betrifft ein Scharniergelenk für Türen, Klappen oder dergleichen mit einem einen Tragwandanschlagteil bildenden Scharnierteil und einem verschwenkbaren Scharnierteil, die durch zwei Lenker gelenkig zu einem Viergelenksystem miteinander verbunden sind, und mit einem eine Führung aufweisenden Druckstück, das auf einen einen Hebelarm bildenden Vorsprung eines Lenkers im Bereich eines Gelenks einwirkt, wobei zwischen dem Druckstück und dem dieses Gelenk enthaltenden Scharnierteil eine dieses Druckstück beaufschlagende Feder eingespannt ist.

Bei einem aus der DE-U-77 31 101 bekannten Scharniergelenk dieser Art ist das Druckstück zwischen einer durch eine Wand des Tragwandanschlagteils gebildeten Führungsbahn und dem das mit dem Vorsprung versehene Ende des Lenkers lagernden Gelenkbolzen längsverschieblich geführt und an seiner Stirnseite mit einer sich auf dem Vorsprung abstützenden Nockenbahn versehen, die aus zwei im Winkel zueinander verlaufenden Abschnitten besteht, auf deren einen Abschnitt das zu dem Gelenkbolzen konzentrische Kurvenstück des Vorsprungs im Bereich der Öffnungsstellung gleitet und deren anderer Abschnitt in der Schliessstellung zur Erzeugung des Schliessdrucks seitlich an dem Vorsprung anliegt. Bei dem bekannten Scharniergelenk muss nicht nur in dem Tragwandanschlagteil eine einen zusätzlichen Aufwand erfordernde Führung für das Druckstück vorgesehen werden, dieses belastet auch im Öffnungsbereich, in dem keine Momente auf den Mechanismus des Scharniergelenks ausgeübt werden sollen, einen Lenker.

Aufgabe der Erfindung ist es daher, eine das Scharniergelenk weitgehend entlastende, einfach aufgebaute Schliesseinrichtung zu schaffen, deren den Schliessdruck erzeugendes Druckstück nur im Schliessbereich wirksam ist.

Erfindungsgemäss wird diese Aufgabe bei einem Scharniergelenk der eingangs angegebenen Art dadurch gelöst, dass das Druckstück mit einer Führung für ein an dem Vorsprung angeordnetes Gleitstück, das das Druckstück entsprechend der Winkelstellung des Lenkers quer zu dem diesen an dessen mit dem Vorsprung versehenen Ende lagernden Gelenkbolzen bewegt und auf das sich die Führung im Schliessbereich abstützt, und mit einer sich ausserhalb des Schliessbereichs auf dem Gelenkbolzen abstützenden nockenförmigen Stirnkante versehen ist.

Bei der erfindungsgemässen Vorrichtung ist das Druckstück zwischen der dieses beaufschlagenden Feder und der das Gleitstück einfassenden Führung gehaltert, so dass auf besondere Führungseinrichtungen für das Druckstück verzichtet werden kann. Weiterhin wirkt das Druckstück nur im Schliessbereich des Scharniergelenks in Schliessrichtung über das Gleitstück auf den einen Hebelarm bildenden Vorsprung ein, während es sich im Öffnungsbereich des Scharniergelenks mit einem Teil seiner Stirnkanten auf den Gelenkbolzen abstützt, so dass der Mechanismus des Scharniergelenks von der Schliessfeder entlastet ist und sich das verschwenkbare Scharnierteil frei mit der Möglichkeit, in allen Zwischenstellungen über den Öffnungsbereich zu beharren, verschwenken lässt.

Nach einer Ausführungsform gemäss der FR-A 24 49 772 ist das Druckstück mit einem Mitnehmerzapfen 20 und der Gelenkhebel 11 mit einem abgewinkelten Lappen 22 versehen, der eine V-förmige Aussparung aufweist. Der Begrenzungsrand 23 dieser V-förmigen Aussparung dient nun aber nicht als Gegendruckfläche für den Mitnehmerzapfen 20. Der Mitnehmerzapfen 20 wird lediglich bei einer Verschwenkung des Gelenkhebels 11 von der Stirnfläche 23 der V-förmigen Aussparung in der Weise mitgenommen, dass die Anschlagfläche 19 beim Öffnen der Tür von dem Gelenkhebel 11 abgehoben und die Anschlagfläche 19 der Hülse 15 auf den Gelenkbolzen 14 geführt wird. Beim Schliessen der Tür sind die Verhältnisse entsprechend umgekehrt. Im Gegensatz zu dem Anmeldungsgegenstand dient also der Mitnehmerzapfen 20 nur der Mitnahme bzw. dem Verschwenken der Hülse 15, nicht aber auch dem Übertragen der Schliesskraft von der Hülse 15 auf die V-förmige Begrenzungskante des abgewinkelten Lappens 22.

Das Druckstück kann an seiner Stirnseite mit einem Anschlag versehen sein, der erst in der Schliessstellung auf den Gelenkbolzen zur Anlage kommt. Durch diesen Anschlag lässt sich die Schliessstellung des Scharniergelenks genau definieren.

Das Druckstück kann aus Kunststoff oder Zinkdruckguss bestehen.

Weitere vorteilhafte Ausgestaltungen der Erfindung sind in den Ansprüchen 3 bis 12 beschrieben worden.

Ein Ausführungsbeispiel der Erfindung wird nachstehend anhand der Zeichnung näher erläutert. In dieser zeigt
Fig. 1 einen Schnitt durch das Scharniergelenk in dessen geöffneter Stellung,
Fig. 2 einen Schnitt durch das Scharniergelenk nach Fig. 1 in der Schliessstellung,
Fig. 3 eine perspektivische Ansicht des Druckstücks und
Fig. 4 eine Draufsicht auf das mit dem Vorsprung versehene Ende eines Lenkers, teilweise im Schnitt.

Das Tragwandanschlagteil 1 des Scharniergelenks ist in üblicher Weise durch nicht dargestellte Befestigungsschrauben an der Möbelwand 2 befestigt. Das topfförmige verschwenkbare Scharnierteil 3 ist in einer Ausnehmung der Tür 4 ebenfalls durch nicht dargestellte Befestigungsschrauben verankert. Das Tragwandanschlagteil 1 und das verschwenkbare Scharnierteil 3 sind durch die Lenker 5, 6, die um die Gelenkbolzen 7 bis 10 schwenkbar gelagert sind, zu einem Viergelenksystem miteinander verbunden.

Der Lenker 6 besteht aus einem Blechstanzteil und ist an seinem in dem verschwenkbaren Scharnierteil 3 gelagerten Ende mit einem der Lagerung dienenden eingerollten Auge versehen. An seinem in dem Tragwandanschlagteil gelagerten Ende weist der Lenker 6 U-förmig abgewinkelte Lappen 11 auf, die mit Lagerbohrungen 12 und den Hebelarme bildenden Vorsprüngen 13 versehen sind. In diesen Vorsprüngen 13 sind durch Einprägungen Zapfen 14 ausgebildet. Zwischen den Lappen 11 ist das im Querschnitt etwa quadratische Druckstück 15 angeordnet. Dieses Druckstück weist eine zentrale, durch eine Stirnwand 16 geschlossene Bohrung 17 auf. In dieser Bohrung ist die Schliessfeder 18 gehaltert, die aus einer schraubenförmigen Druckfeder besteht, die sich mit ihrem vorderen Ende auf der Stirnwand 16 und ihrem hinteren, aus der Bohrung 17 herausragenden Ende auf der rückwärtigen Wandung des Tragwandanschlagteils abstützt. Um das hintere Ende der Druckfeder 18 sicher an dem Tragwandanschlagteil 1 festzulegen, ist dieses mit einer kegelstumpfförmigen Ausbuchtung versehen, in deren Grund sich ein die Feder 18 zentrierender und haltender Zapfen 19 befindet.

Das Druckstück 15 ist auf gegenüberliegenden Seiten mit einer Führungsnut 20 versehen, die aus einem schräg verlaufenden Ast 21 und einem winkelig an diesen anschliessenden, im wesentlichen parallel zur Federachse verlaufenden Ast 22 besteht. Die Führungsnut 20 dient in der aus den Fig. 1 und 2 ersichtlichen Weise den an den Vorsprüngen 13 befindlichen Zapfen zur Führung und als Anschlag.

Die Stirnseite des Druckstücks 15 ist anschliessend an die frei auslaufende Führungsnut 20 mit einer nockenförmigen Stirnkante 23 versehen. Anschliessend an diese nockenförmige Stirnkante 23 weist die Stirnseite des Druckstücks 15 einen stufenförmigen Absatz 24 auf, der im Bereich des frei auslaufenden Endes der Nut 20 einen Anschlag für den Gelenkbolzen 7 in der aus Fig. 2 ersichtlichen Schliessstellung bildet.

Wie aus Fig. 1 ersichtlich ist, stützt sich das Druckstück 15 im Bereich der Öffnungsstellung des Scharniergelenks mit seiner nockenförmigen Stirnkante 23 auf dem Gelenkbolzen 7 ab, so dass die Druckfeder 18 kein Moment zu erzeugen vermag und auch den Mechanismus des Scharniergelenks nicht belastet. Wird nun das verschwenkbare Scharnierteil 3 in Richtung auf seine Schliessstellung verschwenkt, wandern die Zapfen 14 in Fig. 1 nach rechts und verschieben die nockenförmige Stirnkante 23 gleitend über den Gelenkbolzen 7, bis dieser zu Beginn des Schliessbereichs über die hintere Ecke 25 von der nockenförmigen Stirnkante 23 abrutscht. In diesem Bereich liegen die Zapfen 14 an den oberen Begrenzungen der abgewinkelten Äste 21 der nutförmigen Führungen 20 an, so dass das von der Druckfeder 18 belastete Druckstück 15 das verschwenkbare Scharnierteil vollends in seine Schliessstellung drückt, bis der einen Anschlag 24 bildende Absatz gegen den Gelenkbolzen 7 stösst. Die Ecke 25 der nockenförmigen Stirnkante 23 des Druckstücks 15 gleitet dabei über den Umfang des Gelenkbolzens 7. Wird nun die an dem verschwenkbaren Scharnierteil 3 befestigte Tür 4 geöffnet, drücken die Zapfen 14 aus ihrer aus Fig. 2 ersichtlichen Lage das Druckstück 15 nach links, so dass die Ecke 25 über den Umfang des Gelenkbolzens 7 gleitet, bis sich die nokkenförmige Stirnkante 23 voll auf dem Gelenkbolzen 7 abstützt und dadurch die Wirkung der Druckfeder 18 aufgehoben ist.

## Patentansprüche

1. Scharniergelenk für Türen, Klappen oder dergleichen mit einem einen Tragwandanschlagteil bildenden Scharnierteil (1) und einem verschwenkbaren Scharnierteil (3), die durch zwei Lenker (5, 6) gelenkig zu einem Viergelenksystem miteinander verbunden sind, und mit einem eine Führung (20) aufweisenden Druckstück (15), das auf einen einen Hebelarm bildenden Vorsprung (13) eines Lenkers (6) im Bereich eines Gelenks (7) einwirkt, wobei zwischen dem Druckstück (15) und dem dieses Gelenk (7) enthaltenden Scharnierteil (1) eine dieses Druckstück (15) beaufschlagende Feder (18) eingespannt ist, dadurch gekennzeichnet, dass das Druckstück (15) mit einer Führung (20) für ein an dem Vorsprung (13) angeordnetes Gleitstück (14), das das Druckstück (15) entsprechend der Winkelstellung des Lenkers (6) quer zu dem diesen an dessen mit dem Vorsprung (13) versehenen Ende lagernden Gelenkbolzen (7) bewegt und auf das sich die Führung (20) im Schliessbereich abstützt, und mit einer sich ausserhalb des Schliessbereichs auf dem Gelenkbolzen (7) abstützenden nockenförmigen Stirnkante (23) versehen ist.

2. Vorrichtung nach Anspruch 1, dadurch gekennzeichnet, dass das Druckstück (15) an seiner Stirnseite mit einem Anschlag (24) versehen ist, der erst in der Schliessstellung auf dem Gelenkbolzen (7) zur Anlage kommt.

3. Vorrichtung nach Anspruch 2, dadurch gekennzeichnet, dass ein kurvenförmiger Übergang zwischen der nockenförmigen Stirnkante (23) und dem Anschlag (24) vorgesehen ist.

4. Vorrichtung nach einem der Ansprüche 1 bis 3, dadurch gekennzeichnet, dass die Führung aus einer Nut (20) und das Gleitstück aus einem in diese greifenden Zapfen (14) besteht.

5. Vorrichtung nach einem der Ansprüche 1 bis 4, dadurch gekennzeichnet, dass die Führung oder Nut (20) ausgehend von der Stellung des Gleitstücks oder Zapfens (14) in der Schliessstellung oberhalb der nockenförmigen Stirnkante (23) schräg in Richtung auf deren hinteres Ende (25) verläuft.

6. Vorrichtung nach einem der Ansprüche 1 bis 5, dadurch gekennzeichnet, dass die Führung oder Nut (20) im Bereich der Stirnseite des Druckstücks (15) im wesentlichen parallel zu dessen Mittellinie verläuft.

7. Vorrichtung nach einem der Ansprüche 1 bis 6, dadurch gekennzeichnet, dass die Führung oder Nut (20) aus zueinander winkelig angeordneten Ästen (21,22) besteht.

8. Vorrichtung nach einem der Ansprüche 1 bis 6, dadurch gekennzeichnet, dass die Führung oder Nut bogenförmig gekrümmt ist.

9. Vorrichtung nach einem der Ansprüche 1 bis 8, dadurch gekennzeichnet, dass das stirnseitige Ende der Führung oder Nut (20) offen ist.

10. Vorrichtung nach einem der Ansprüche 1 bis 9, dadurch gekennzeichnet, dass das Druckstück (15) beidseits mit Führungen oder Nuten (20) versehen und von dem mit dem Vorsprung (13) versehenen Ende des Lenkers (6) gabelförmig eingefasstwird.

11. Vorrichtung nach einem der Ansprüche 1 bis 10, dadurch gekennzeichnet, dass die Feder aus einer schraubenförmigen Druckfeder (18) besteht und in dem hülsenförmig ausgebildeten Druckstück (15) gehaltert ist.

12. Vorrichtung nach einem der Ansprüche 1 bis 11, dadurch gekennzeichnet, dass das hülsenförmige Druckstück (15) im Querschnitt rechteckig ist. -

## Revendications

1. Articulation à charnière pour portes (trappes ou objets semblables), avec une pièce charnière (1 ) formant une butée dans le mur porteur et une une pièce charnière (3) pivotante qui sont reliées de manière articulée par deux guides (5, 6) en un système articulé quadruple, et comportant une pièce de pression (15) pourvue d'un guidage (20), qui agit au niveau d'une articulation (7) sur une saillie (13) d'un guide (6) formant un levier, un ressort (18) exerçant une pression sur la pièce de pression (15) étant tendu entre ladite pièce de pression (15) et la pièce charnière (1 ) comportant l'articulation (7) caractérisée par le fait qu'au moyen d'un guidage (20) pour un coulisseau (14) disposé sur la saillie (13) la pièce de pression (15) est déplacée en fonction de la position angulaire du guide (6) transversalement au boulon articulé (7) logé à l'extrémité du guidage pourvu de la saillie (13) et sur laquelle le guidage (20) repose dans la zone de la fermeture, et qui est pourvue d'une arrête frontale (23) en forme de came s'appuyant au niveau de la fermeture sur le boulon articulé (7).

2. Dispositif selon revendication 1, caractérisé par le fait que la pièce de pression (15) est pourvue en sa face frontale d'une butée (24) qui entre en contact avec le boulon articulé (7) que lorsque la position fermée est atteinte.

3. Dispositif selon revendication 2, caractérisé par le fait qu'une transition en forme de courbe est prévue entre la face frontale en forme de came (23) et la butée (24).

4. Dispositif selon l'une des revendications 1 à 3, caractérisé par le fait que le guidage est constitué par une rainure (20) et le coulisseau par un ₜe-non (14) s'engageant dans la rainure.

5. Dispositif selon l'une des revendications 1 à 4, caractérisé par le fait que le guidage ou la rainure (20) partant de la position du coulisseau ou du tenon (14) dans la position de fermeture est disposé au-dessus de l'arrête frontale en forme de came (23) obliquement en direction sur l'extrémité arrière de l'arrête frontale (25).

6. Dispositif selon l'une des revendications 1 à 5, caractérisé par le fait que le guidage ou la rainure (20) au niveau de la face frontale de la pièce de pression (15) est disposé substantiellement en parallèle par rapport à la ligne médiane de celle-ci.

7. Dispositif selon l'une des revendications 1 à 6, caractérisé par le fait que le guidage ou la rainure (20) est composé de deux branches (21, 22) disposées angulairement l'une par rapport à l'autre.

8. Dispositif selon l'une des revendications 1 à 6, caractérisé par le fait que le guidage ou la rainure est courbé en forme d'arc.

9. Dispositif selon l'une des revendications 1 à 8, caractérisé par le fait que l'extrémité côté avant du guidage ou de la rainure (20) est ouverte.

10. Dispositif selon l'une des revendications 1 à 9, caractérisé par le fait que la pièce de pression (15) est pourvue des deux côtés de guidages ou de rainures (20) et est encadrée en forme de fourche de l'extrémité du guide (6) pourvue de l'ergot (13).

11. Dispositif selon l'une des revendications 1 à 10, caractérisé par le fait que le ressort consiste en un ressort de pression (18) hélicoïdal qui est tenu dans la pièce de pression (15) formée comme douille.

12. Dispositif selon l'une des revendications 1 à 11, caractérisé par le fait que la pièce de pression (15) en forme de douille a une section transversale rectangulaire.

## Claims

1. A hinge for doors, flaps or the like, comprising a hinge member (1) which is adapted to be fixed to a carrying wall, a pivoted hinge member (3), two links (5, 6) pivotally connecting said hinge members in a four-bar linkage, a pressure-applying member (15), which has a track (20) and acts on a link (6) at a projection (13) thereof, which constitutes a lever arm and is disposed adjacent to an articulated joint (7), and a spring (18), which acts on said pressure-applying member (15) and is held under stress between the pressure-applying member (15) and that hinge member (1) which comprises that articulated joint (7), characterized in that the pressure-applying member (15) is provided with a track (20) for a slider, which is provided at the projection (13) and by which the pressure-applying member (15) is moved in dependence on the angular position of the link (6) transversely to the pivot pin (7) by which said link is mounted at its end provided with the projection (13), the track (20) bearing on said slider in the closing region, said slider being provided with a camlike end edge (23), which outside the closing range bears on the pivot pin (7).

2. A hinge according to claim 2, characterized in that the pressure-applying member (15) is provided at its forward end with a stop (24), which engages the pivot pin (7) only in the closing position.

3. A hinge according to claim 2, characterized in that a corved transition is provided between the camlike end edge (23) and the stop (24).

4. A hinge according to any of claims 1 to 3, characterized in that the track consists of a groove (20) and the slider consists of a pin (14) extending into said groove.

5. A hinge according to any of claims 1 to 4, characterized in that from the position assumed by the slider or pin (14) in the closed position the track or groove (20) extends above the camlike end edge (23) in an inclined direction toward the rear end (25) of said end edge.

6. A hinge according to any of claims 1 to 5, characterized in that the track or groove (20) extends substantially parallel to the center line of the pressure-applying member (15) adjacent to the end thereof.

7. A hinge according to any of claims 1 to 6, characterized in that the track or groove (20) consists of branches (21, 22), which extend at an angle to each other.

8. A hinge according to any of claims 1 to 6, characterized in that the track or groove is arcuately curved.

9. A hinge according to any of claims 1 to 8, characterized in that the track or groove (20) is open at its forward end.

10. A hinge according to any of claims 1 to 9, characterized in that the pressure-applying member (15) is provided with tracks or grooves (20) on both sides and is embraced as by a fork by that end of the link (6) which is provided with the projection (13).

11. A hinge according to any of claims 1 to 10, characterized in that the spring consists of a helical compression spring (18) and is held in the pressure-applying member (15), which is sleevelike.

12. A hinge according to any of claims 1 to 11, characterized in that the sleevelike pressure-applying member (15) is rectangular in cross- section.
